# EUROPÄISCHE PATENTSCHRIFT

(11) **EP 0 695 107 B1**
(45) Veröffentlichungstag und Bekanntmachung des Hinweises auf die Patenterteilung: **21.09.2005**
(21) Anmeldenummer: 95106023.5
(22) Anmeldetag: 21.04.1995
(51) Int. Cl.: H04R 25/00

(54) **Verfahren zur Optimierung der Anpassung von Hörgeräten**
Method for optimizing the fitting of hearing aids
Procédé d'optimisation de l'adaptation de prothèses auditives

(30) Priorität: 29.07.1994 DE 4427044
(43) Veröffentlichungstag der Anmeldung: 31.01.1996
(73) Patentinhaber: GEERS Hörakustik AG & Co. KG, 44227 Dortmund (DE)
(72) Erfinder: Geers, Wolfgang, D-44229 Dortmund (DE)
(74) Vertreter: Finsterwald, Manfred

(56) Entgegenhaltungen:
- EP-A- 0 503 536
- EP-A- 0 535 425
- WO-A-85/00509
- WO-A-87/07464
- WO-A-90/09760
- FR-A- 2 664 494
- US-A- 3 906 158

## Beschreibung

Die Erfindung betrifft ein Verfahren zur Optimierung der Anpassung von Hörgeräten, bei dem die Hörgeräteeinstellung in Abhängigkeit von audiologischen Kenndaten des geschädigten Gehörs vorgenommen wird, wobei bevorzugte Hörsituationen entsprechenden natürlichen Klangbildern mit bekannten oder bestimmbaren Signalcharakteristika zugeordnet werden, woraufhin Hörgeräteparameter in Abhängigkeit von den Signalcharakteristika der zugeordneten Klangbilder und den audiologischen Kenndaten des geschädigten Gehörs eingestellt werden.

Ein derartiges Verfahren ist aus der europäischen Patentanmeldung EP-A-0 503 536 bekannt.

Für den Versorgungserfolg von Hörgeräteträgern ist es von entscheidender Bedeutung, daß zum einen das den individuellen Gegebenheiten bestmöglich Rechnung tragende Hörgerät ausgewählt und zum anderen das jeweilige Gerät hinsichtlich der erforderlichen Übertragung im Frequenz- und Schallpegelbereich bestmöglich eingestellt wird, um so der Art und dem Grad des jeweiligen Hörverlustes Rechnung tragen zu können.

Durch das genannte, natürliche Klangbilder verwendende Anpaßverfahren können spezielle Hörsituationen eines Patienten individuell berücksichtigt werden, da der Patient bestimmte, ihm Probleme bereitende Hörsituationen angibt, auf deren Basis dann die Anpassung erfolgt. Es wird also nicht - wie bei anderen bekannten Verfahren - auf die Optimierung der Sprachkommunikation in ungestörter und somit auch unnatürlicher Umgebung abgezielt, sondern es wird zum einen die Sprachkommunikation in einer natürlich, verschiedene Hintergrundgeräusche aufweisenden Umgebung verbessert und zum anderen auch das Erkennen von anderen, nicht die sprachliche Kommunikation betreffenden Hörsituationen gefördert.

Bei dem aus dem eingangs genannten Dokument bekannten Verfahren muß jedoch während der Anpassung des Hörgeräts eine hohe Anzahl von Einzelklangbildern berücksichtigt werden, die dem jeweiligen Hörgeräteträger in zeitaufwendiger Weise einzeln akustisch zur Kenntnis gebracht werden müssen.

Eine Aufgabe der Erfindung besteht darin, das beschriebene Verfahren derart weiterzubilden, daß sich bei der Durchführung des Anpaßverfahrens eine Zeitersparnis ergibt.

Diese Aufgabe wird erfindungsgemäß dadurch gelöst, daß als Klangbilder jeweils Repräsentanten von Klangbildgruppen verwendet werden, in welchen jeweils eine Anzahl von einer Hörsituation zugehörigen Klangbildern enthalten ist.

Erfindungsgemäß werden also dem Hörgeräteträger nicht mehr alle Einzelklangbilder, sondern nur noch ausgewählte Repräsentanten von Klangbildgruppen zur Kenntnis gebracht, was mit dementsprechend weniger Zeitaufwand bewerkstelligbar ist. Dabei können die Signalcharakteristika des jeweiligen Repräsentanten einer Klangbildgruppe im wesentlichen dem statistischen Mittel der Signalcharakteristika der in der jeweiligen Klangbildgruppe enthaltenden Klangbilder entsprechen.

Die einzelnen, zu Klangbildgruppen zusammenzufassenden Klangbilder werden vor Durchführung des eigentlichen Anpaßverfahrens nach inhaltlichen und signalanalytischen Gesichtspunkten, gegebenenfalls unter Berücksichtigung von Befragungsergebnissen ausgewählt, wobei repräsentativ all diejenigen Hörsituationen einbezogen werden sollen, die für den Alltag von Hörgeräteträgern typisch sind.

Die ausgewählten Klangbilder werden dann signalanalytisch untersucht und zu Klangbildgruppen zusammengefaßt, wobei in einer Klangbildgruppe jeweils solche Klangbilder enthalten sind, die ähnliche bzw. miteinander vergleichbare Wirkungen auf die Empfindung der Hörgeräteübertragung aufweisen und inhaltlich verwandt sind.

Untersuchungen haben gezeigt, daß es von Vorteil ist, zumindest je eine Klangbildgruppe für die Hörumgebungen Wohnbereich, Freizeit und Kultur, Verkehr, Arbeit, Natur, Sprecher in ungestörter Umgebung und/oder Sprecher in gestörter Umgebung vorzusehen.

Bei der Auswahl der zu Klangbildgruppen zusammenzufassenden Klangbilder wird bevorzugt besonderen Wert auf die sprachliche Kommunikation gelegt, wobei insbesondere solche Sprachproben als Klangbilder zu verwenden sind, die alltäglichen Situationen entsprechen, d.h. die nicht nur ein reines Sprachsignal, sondern auch störende Hintergrundgeräusche beinhalten. Als Sprachumgebungen bieten sich hierfür beispielsweise folgende Hörsituationen an:

Partygespräch, Atmosphäre beim Volksfest, Fernsehen ohne Hintergrundgeräusch, Morgenatmosphäre, Unterhaltung an der Straße, Unterhaltung im Auto, Bahnhofsdurchsage, Vortrag, Atmosphäre im Geschäft, Unterhaltung in der Wohnung, Geräusche im Kindergarten, etc..

Bei Klangbildgruppen, deren Klangbilder thematisch unterteilbar bzw. nach bestimmten Geräuschen zu ordnen sind, kann eine Bildung von der jeweiligen Klangbildgruppe zugeordneten Untergruppen sinnvoll sein. Der Patient hat dann die Möglichkeit, nicht nur die für ihn jeweils relevanten Klangbildgruppen, sondern auch entsprechende Untergruppen auszuwählen.

Bei der Durchführung des erfindungsgemäßen Anpaßverfahrens kann - um den zu betreibenden Zeitaufwand möglichst gering zu halten - jeweils auf einzelne Repräsentanten der relevanten Klangbildgruppen zurückgegriffen und damit eine separate Berücksichtigung aller zu einer Klangbildgruppe zusammengefaßten Einzelklangbilder vermieden werden. Da die eine Klangbildgruppe bildenden Klangbilder bzw. Hörsituationen jeweils als gleich verhaltend gegenüber der Beeinflussung durch ein Hörgerät betrachtet werden können, ist es möglich, durch die ausschließliche Berücksichtigung jeweils eines Repräsentanten einer Klangbildgruppe implizit auch die anderen, in der jeweiligen Klangbildgruppe enthaltenen Klangbilder zu berücksichtigen.

Als die Klangbilder beschreibende Signalcharakteristika können der Gesamtlautheitspegel, das Mittelwertspektrum, das Leistungsspektrum, das Maximalwertspektrum, die spektrale Amplitudenhäufigkeit, die Häufigkeitsverteilung der Hüllkurvenanstiege, die Signalpausenlängen und/oder Kurzzeitspektren herangezogen werden.

Im Vorfeld der eigentlichen Anpaßverfahren kann eine für sämtliche durchzuführenden Anpaßverfahren maßgebliche Befragung von Testpersonen stattfinden, in der für verschiedene Klangbilder unterschiedliche, am Hörgerät eingestellte Übertragungsparameter beurteilt werden. Ein solcher Übertragunsparameter kann beispielsweise die frequenzabhängige Verstärkung sein. Aus den durch eine solche Befragung ermittelbaren optimalen Übertragungswerten können dann beispielsweise mittels einer Regressionsanalyse für jede Hörsituation bzw. für jedes für eine Klangbildgruppe repräsentatives Klangbild bestimmte Verstärkungs-Einstellwerte berechnet werden.

Für die Hörgeräteverstärkung erfolgt die Ermittlung frequenzabhängig bevorzugt unter Verwendung der Formel v = a * HV^{b}, wobei a, b Regressionskoeffizienten, v die Verstärkung und HV der Hörverlust bei der entsprechenden Frequenz ist. Die Regressionskoeffizienten a, b werden dabei mittels der bereits erwähnten Regressionsanalyse aus den in der mit den Testpersonen durchgeführten Versuchsreihe ermittelten Wertepaaren Hörverlust HV und Verstärkung v bestimmt.

Die auf diese Weise berechenbaren Voreinstellwerte für die Hörgeräteübertragung können bei der Hörgeräteanpassung als Startwerte dienen, auf deren Grundlage dann eine Feinanpassung eines Hörgerätes an den individuellen Hörschaden erfolgen kann.
Diese Voreinstellung kann demzufolge alleine aufgrund der bekannten audiologischen Kenndaten des geschädigten Gehörs bzw. des Hörverlusts und den bevorzugten Hörsituationen des entsprechenden Patienten vorgenommen werden, da durch die erwähnte Befragung von Testpersonen für jedes Klangbild bzw. für jeden Repräsentanten einer Klangbildgruppe die Regressionskoeffizienten a, b bekannt sind. Somit läßt sich die Voreinstellung eines Hörgerätes mit dem erfindungsgemäßen Verfahren schnell und mit geringem Aufwand durchführen.

Bevorzugt erfolgt im Anschluß an das vorstehend beschriebene Verfahren zur Voreinstellung der Hörgeräteparameter eine Feineinstellung. Auch diese Feineinstellung kann auf der Grundlage der den bevorzugten Hörsituationen entsprechenden Klangbilder bzw. den entsprechenden Repräsentanten einer Klangbildgruppe erfolgen.

Bei der Feinanpassung erfolgt bevorzugt eine akustische Simulation der Klangbilder bzw. der Repräsentanten einer Klangbildgruppe, wobei durch eine Bewertung des Höreindrucks eine iterative Optimierung der voreingestellten Hörgeräteparameter vorgenommen wird.

Da auf diese Weise sowohl für die Voreinstellung als auch für die Feinanpassung gleichartige Signale verwendet werden, wird eine sich auf den Patienten positiv auswirkende Harmonisierung des Anpaßvorganges erreicht.

Die letztendlich gefundene Einstellung der Hörgeräteparameter kann durch die akustische Simulation weiterer Klangbilder kontrolliert und gegebenenfalls korrigiert werden.

Hierfür können zu einer Klangbildgruppe zusammenzufassende Kontrollsignale verwendet werden, wobei die in dieser Klangbildgruppe enthaltenen Klangbilder dazu dienen können, eine gefundene Einstellung eines Hörgeräts anhand von insbesondere extremen Hörsituationen zu überprüfen. Als Klangbilder der Gruppe Kontrollsignale könnten beispielsweise Geräusche verwendet werden, die von einer Türklingel, vom Klappern von Geschirr, von einer Fahrradklingel, von einer Telefonklingel, von einer Hobelbank oder von einer Atmosphäre am See herrühren.
Diese Klangbildgruppe muß nicht unbedingt in das eigentliche Anpaßverfahren einbezogen werden, sondern dient beispielsweise nur dazu, festzustellen, ob die entsprechenden Klangbilder, insbesondere diejenigen mit hohem Schallpegel, bei der letztendlich gefundenen Einstellung nicht als zu laut empfunden werden.

Ebenso kann eine Korrektur bzw. eine Kontrolle der eingestellten Hörgeräteparameter dadurch erfolgen, daß die Verbesserung des Sprachverständnisses überprüft wird. Dabei ist es von besonderem Vorteil, wenn Sprachsignale unter unterschiedlichen akustischen Bedingungen dargeboten werden.

Die vorstehend beschriebenen Verfahren zur Feinanpassung bzw. zur Kontrolle oder Korrektur der eingestellten Hörgeräteparameter eignen sich auch zur Durchführung einer Nachkontrolle bzw. einer Nachversorgung, nachdem das erfindungsgemäß angepaßte Hörgerät einige Zeit im Gebrauch war.

## Patentansprüche

1. Verfahren zur Optimierung der Anpassung von Hörgeräten, bei dem die Hörgeräteeinstellung in Abhängigkeit von audiologischen Kenndaten des geschädigten Gehörs vorgenommen wird, wobei bevorzugte Hörsituationen entsprechenden natürlichen Klangbildern mit bekannten oder bestimmbaren Signalcharakteristika zugeordnet werden, woraufhin Hörgeräteparameter in Abhängigkeit von den Signalcharakteristika der zugeordneten Klangbilder und den audiologischen Kenndaten des geschädigten Gehörs eingestellt werden,
**dadurch gekennzeichnet,**
**daß** als Klangbilder jeweils Repräsentanten von Klangbildgruppen verwendet werden, in welchen jeweils eine Anzahl von einer Hörsituation zugehörigen Klangbildern enthalten ist.

2. Verfahren nach Anspruch 1,
**dadurch gekennzeichnet,**
**daß** die Signalcharakteristika des Repräsentanten einer jeden Klangbildgruppe im wesentlichen dem statistischen Mittel der Signalcharakteristika der in der jeweiligen Klangbildgruppe enthaltenen Klangbilder entsprechen.

3. Verfahren nach einem der vorhergehenden Ansprüche,
**dadurch gekennzeichnet,**
**daß** die einzelnen Klangbildgruppen jeweils in thematische Untergruppen unterteilt werden, wobei die bevorzugten Hörsituationen Klangbildern aus diesen Untergruppen zugeordnet werden.

4. Verfahren nach einem der vorhergehenden Ansprüche,
**dadurch gekennzeichnet,**
**daß** zumindest je eine Klangbildgruppe für die Hörumgebungen Wohnbereich, Freizeit und Kultur, Verkehr, Arbeit, Natur, Sprecher in ungestörter Umgebung und/oder Sprecher in gestörter Umgebung vorgesehen wird.

5. Verfahren nach einem der vorhergehenden Ansprüche,
**dadurch gekennzeichnet,**
**daß** für jedes Klangbild bzw. für jede Klangbildgruppe und gegebenenfalls Untergruppe frequenzabhängig die am Hörgerät einzustellenden Verstärkungswerte unter Berücksichtigung der zugehörigen Hörverluste insbesondere mittels der Formel v = a * HV^{b} ermittelt werden, wobei a, b Regressionskoeffizienten, v die Verstärkung und HV der Hörverlust bei der entsprechenden Frequenz ist.

6. Verfahren nach Anspruch 5,
**dadurch gekennzeichnet,**
**daß** die Voreinstellung alleine aufgrund der bekannten audiologischen Kenndaten des geschädigten Gehörs bzw. des Hörverlusts und den ermittelten Regressionskoeffizienten a, b vorgenommen wird.

7. Verfahren nach einem der Ansprüche 5 oder 6,
**dadurch gekennzeichnet,**
**daß** die Regressionskoeffizienten a, b mittels einer Regressionsanalyse aus den in einer mit Testpersonen durchgeführten Versuchsreihe ermittelten Wertepaaren Hörverlust HV und Verstärkung v bestimmt werden.

8. Verfahren nach einem der vorhergehenden Ansprüche,
**dadurch gekennzeichnet,**
**daß** als Signalcharakteristika der Klangbilder der Gesamtlautheitspegel, das Mittelwertspektrum, das Leistungsspektrum, das Maximalwertspektrum, die spektrale Amplitudenhäufigkeit, die Häufigkeitsverteilung der Hüllkurvenanstiege, die Signalpausenlängen und/oder Kurzzeitspektren ermittelt werden.

9. Verfahren nach einem der vorhergehenden Ansprüche,
**dadurch gekennzeichnet,**
**daß** für jedes Klangbild bzw. jede Klangbildgruppe und gegebenenfalls Untergruppe die am Hörgerät einzustellenden Übertragungswerte unter Berücksichtigung audiologischer Kenndaten mit einer entsprechenden funktionalen Beziehung ermittelt werden, wobei insbesondere die funktionale Beziehung aus den in einer mit Testpersonen durchgeführten Versuchsreihe ermittelten Werten bestimmt wird.

10. Verfahren nach einem der vorhergehenden Ansprüche,
**dadurch gekennzeichnet,**
**daß** im Anschluß an ein der Voreinstellung der Hörgeräteparameter dienendes Verfahren gemäß einem der Ansprüche 1 bis 9 eine Feineinstellung auf der Grundlage der den bevorzugten Hörsituationen entsprechenden Klangbilder erfolgt, wobei insbesondere zur Feineinstellung eine akustische Simulation der Klangbilder erfolgt, bei der durch eine Bewertung des Höreindrucks eine iterative Optimierung der voreingestellten Hörgeräteparameter vorgenommen wird.

11. Verfahren nach einem der vorhergehenden Ansprüche,
**dadurch gekennzeichnet,**
**daß** die gewählte Einstellung der Hörgeräteparameter durch die akustische Simulation ausgewählter, insbesondere Extremsituationen repräsentierender Klangbilder überprüft und gegebenenfalls korrigiert wird.

12. Verfahren nach einem der vorhergehenden Ansprüche,
**dadurch gekennzeichnet,**
**daß** die gewählte Einstellung der Hörgeräteparameter durch Überprüfung der Verbesserung des Sprachverständnisses kontrolliert und gegebenenfalls korrigiert wird, wobei insbesondere das Sprachverständnis durch die Darbietung von Sprachsignalen unter unterschiedlichen akustischen Bedingungen kontrolliert wird.

13. Verfahren nach einem der vorhergehenden Ansprüche,
**dadurch gekennzeichnet,**
**daß** eine Nachkontrolle bzw. eine Nachversorgung nach einem Verfahren gemäß einem der Ansprüche 10 bis 12 vorgenommen wird.

## Claims

1. A method for the optimisation of the fitting of hearing aids wherein the hearing aid setting is carried out in dependence on characteristic audiological data of the impaired hearing, with preferred hearing situations being associated with corresponding natural sounds having known or determinable signal characteristics, whereupon hearing aid parameters are set in dependence on the signal characteristics of the associated sounds and on the characteristic audiological data of the impaired heating,
**characterized in that**
respective representatives of sound groups are used as the sounds, with a respective number of sounds belonging to a hearing situation being included in said groups.

2. A method in accordance with claim 1, **characterized in that** the signal characteristics of the representative of each sound group substantially correspond to the statistical mean of the signal characteristics of the sounds included in the respective sound group.

3. A method in accordance with any one of the preceding claims, **characterized in that** the individual sound groups are each divided into thematic sub-groups, with the preferred hearing situations being associated with sounds from these sub-groups.

4. A method in accordance with any one of the preceding claims, **characterized in that** at least one sound group is provided for the hearing environments living area, leisure and culture, traffic, work, nature, a speaker in an environment without interference and/or a speaker in an environment with interference.

5. A method in accordance with any one of the preceding claims, **characterized in that** the amplification values to be set at the hearing aid are determined in dependence on the frequency for each sound or for each sound group and, optionally, for each sub-group, while taking account of the associated hearing losses, in particular using the formula v = a * HV^{b}, where a, b are regression coefficients, v is the amplification and HV is the hearing loss at the corresponding frequency.

6. A method in accordance with claim 5, **characterized in that** the pre-setting is carried out solely on the basis of the known characteristic audiological data of the impaired hearing or of the hearing loss and the determined regression coefficients a, b.

7. A method in accordance with any one of the claims 5 or 6, **characterized in that** the regression coefficients a, b are determined by means of a regression analysis from the value pairs hearing loss HV and amplification v determined in a trial series carried out with test persons.

8. A method in accordance with any one of the preceding claims, **characterized in that** the total volume level, the mean value spectrum, the power spectrum, the maximum value spectrum, the spectral amplitude frequency, the frequency distribution of the envelope curve rises, the signal break lengths and/or short-term spectra are determined as the signal characteristics of the sounds.

9. A method in accordance with any one of the preceding claims, **characterized in that**, for each sound or for each sound group and, optionally, sub-group, the transmission values to be set at the hearing aid are determined while taking account of characteristic audiological data using a corresponding functional relationship, with the functional relationship in particular being determined from the values determined in a trial series carried out with test persons.

10. A method in accordance with any one of the preceding claims, **characterized in that** a fine adjustment is carried out on the basis of the sounds corresponding to the preferred hearing situations subsequent to a method serving for the pre-setting of the hearing aid parameters in accordance with any one of the claims 1 to 9, with an acoustic simulation of the sounds in particular taking place for the fine adjustment in which an iterative optimization of the pre-set hearing aid parameters is carried out by an evaluation of the hearing impression.

11. A method in accordance with any one of the preceding claims, **characterized in that** the selected setting of the hearing aid parameters is checked, and optionally corrected, by the acoustic simulation of selected sounds, in particular sounds representing extreme situations.

12. A method in accordance with any one of the preceding claims, **characterized in that** the selected setting of the hearing aid parameters is checked, and optionally corrected, by a check of the improvement of the understanding of speech, with the understanding of speech in particular being checked by the presentation of speech signals under different acoustic conditions.

13. A method in accordance with any one of the preceding claims, **characterized in that** a post-check or a post-provision is carried out in accordance with a method in accordance with any one of the claims 10 to 12.

## Revendications

1. Procédé d'optimisation de l'adaptation de prothèses auditives, dans lequel le réglage des prothèses auditives est effectué en fonction de paramètres audiologiques de l'ouïe altérée, des situations sonores préférées étant alors associées à des sons naturels correspondants ayant des caractéristiques de signal connues ou déterminables, à la suite de quoi des paramètres de prothèse auditive sont réglés en fonction des caractéristiques de signal des sons associés et en fonction des paramètres audiologiques de l'ouïe altérée,
**caractérisé en ce que** l'on utilise chaque fois, en tant que sons, des représentants de groupes de sons comprenant chacun un certain nombre de sons associés à une situation sonore.

2. Procédé selon la revendication 1,
**caractérisé en ce que** les caractéristiques de signal du représentant de chaque groupe de sons correspondent sensiblement à la moyenne statistique des caractéristiques de signal des sons compris dans le groupe de sons concerné.

3. Procédé selon l'une des revendications précédentes,
**caractérisé en ce que** les différents groupes de sons sont chaque fois subdivisés en sous-groupes thématiques, les situations sonores préférées étant associées à des sons faisant partie de ces sous-groupes.

4. Procédé selon l'une des revendications précédentes,
**caractérisé en ce qu'**il est prévu au moins un groupe de sons pour les environnements sonores "logement", "temps libre et culture", "circulation et transports", "travail", "nature", "interlocuteur dans une ambiance paisible" et/ou "interlocuteur dans une ambiance perturbée".

5. Procédé selon l'une des revendications précédentes,
**caractérisé en ce que**, pour chaque son ou pour chaque groupe de sons et, le cas échéant, pour chaque sous-groupe, on calcule, en fonction de la fréquence, les valeurs d'amplification à régler au niveau de la prothèse auditive en tenant compte des pertes auditives associées, notamment au moyen de la formule v = a * HV^{b}, où a et b sont des coefficients de régression, v est l'amplification et HV la perte auditive à la fréquence correspondante.

6. Procédé selon la revendication 5,
**caractérisé en ce que** le préréglage est simplement effectué sur la base des paramètres audiologiques connus relatifs à l'ouïe altérée ou à la perte auditive et sur la base des coefficients de régression calculés a, b.

7. Procédé selon l'une des revendications 5 et 6,
**caractérisé en ce que** les coefficients de régression a, b sont déterminés à l'aide d'une analyse par régression à partir des paires de valeurs "perte auditive HV" et "amplification v" établies dans le cadre d'une série d'essais effectués avec des sujets d'essai.

8. Procédé selon l'une des revendications précédentes,
**caractérisé en ce que** l'on calcule, en tant que caractéristiques de signal des sons, le niveau total d'intensité du son, le spectre de valeur moyenne, le spectre de puissance (puissance spectrale), le spectre de valeur maximale, la fréquence d'amplitude spectrale, la distribution de fréquence des fronts d'enveloppante, les durées de pause de signal et/ou les spectres de courte durée.

9. Procédé selon l'une des revendications précédentes,
**caractérisé en ce que**, pour chaque son ou chaque groupe de sons et, le cas échéant, pour chaque sous-groupe, on calcule les valeurs de transmission à régler au niveau de la prothèse auditive en tenant compte de paramètres audiologiques ayant une relation fonctionnelle correspondante, la relation fonctionnelle étant notamment déterminée à partir des valeurs établies dans le cadre d'une série d'essais effectués avec des sujets d'essai.

10. Procédé selon l'une des revendications précédentes,
**caractérisé en ce qu'**il y a, à la suite d'un procédé selon l'une des revendications 1 à 9 servant au préréglage des paramètres de prothèse auditive, un réglage précis sur la base des sons correspondants aux situations sonores préférées, une simulation acoustique des sons étant effectuée, notamment pour le réglage précis, dans laquelle une optimisation itérative des paramètres de prothèse auditive préréglés est effectuée au moyen d'une évaluation de l'impression auditive éprouvée.

11. Procédé selon l'une des revendications précédentes,
**caractérisé en ce que** le réglage choisi des paramètres de prothèse auditive est vérifié par la simulation acoustique de sons sélectionnés, lesquels représentent en particulier des situations extrêmes, et est éventuellement corrigé.

12. Procédé selon l'une des revendications précédentes,
**caractérisé en ce que** le réglage choisi des paramètres de prothèse auditive est contrôlé par vérification de l'amélioration de la compréhension orale et est éventuellement corrigé, la compréhension orale étant notamment contrôlée en présentant des signaux vocaux dans différentes conditions acoustiques.

13. Procédé selon l'une des revendications précédentes,
**caractérisé en ce qu'**un contrôle complémentaire ou des soins complémentaires sont effectués après un procédé selon l'une des revendications 10 à 12.
